# EUROPÄISCHE PATENTSCHRIFT

(11) **EP 2 470 735 B1**
(45) Veröffentlichungstag und Bekanntmachung des Hinweises auf die Patenterteilung: **01.01.2020**
(21) Anmeldenummer: 10755119.4
(22) Anmeldetag: 27.08.2010
(51) Int. Cl.: E05B 15/02, E05B 63/00

(54) **TÜRBESCHLAG**
DOOR FITTING
ENSEMBLE DE POIGNÉES DE PORTE

(30) Priorität: 28.08.2009 DE 102009039011
(43) Veröffentlichungstag der Anmeldung: 04.07.2012
(73) Patentinhaber: SimonsVoss Technologies GmbH, 85774 Unterföhring (DE)
(72) Erfinder: MEYERLE, Herbert, 82216 Maisach (DE)
(74) Vertreter: Vossius & Partner Patentanwälte Rechtsanwälte mbB
(86) Internationale Anmeldenummer: PCT/EP2010/062598
(87) Internationale Veröffentlichungsnummer: WO 2011/023814

(56) Entgegenhaltungen:
- WO-A1-03/080968
- WO-A1-2005/103420
- US-A- 3 107 113
- US-A- 4 699 409
- US-A- 4 732 418
- US-A- 5 695 227

## Beschreibung

Die vorliegende Erfindung betrifft einen Türbeschlag, insbesondere einen Türbeschlag mit einer elektronisch gesteuerten Authentifizierung und ein Verfahren einen erfindungsgemäßen Türbeschlag an einem Türblatt zu befestigen.

### HINTERGRUND DER ERFINDUNG

Türbeschläge mit elektronischer Zutrittssteuerung sind in verschiedenen Ausführungsformen bekannt. Sie bestehen häufig aus Paaren von Türschildern, die an beiden Seiten einer Tür montiert werden und meistens in Plattenbauweise ausgebildete Grundelemente aufweisen, die mit Durchgängen zur Aufnahme von Schlossbetätigungsorganen wie Drückerstiften, Schließzylindern oder dgl. und Löchern zur Aufnahme von Befestigungsschrauben versehen sind. Zur Sicherung der Türschilder an dem Türblatt werden üblicherweise Befestigungsschrauben verwendet. Bei Sicherheitsbeschlägen werden Befestigungsschrauben meistens nur von der Türinnenseite her in aus der Rückseite des Außentürschilds herausragenden Hülsen gedreht. Die Befestigungsschrauben haben dabei unter anderem die Aufgabe, die Tür- bzw. Beschlagsschilder gegen das Türblatt zu verspannen bzw. relativ zueinander zu fixieren. Die Befestigungsschrauben werden entweder in bereits vorhandenen Löchern des Türblatts aufgenommen oder die Löcher müssen vor der Montage gebohrt werden, was häufig erst bei bereits eingebauter Tür geschieht.

Die Anmeldung US 4,699,409 betrifft einen Türbeschlag, der an einem Türblatt montierbar ist und über extra dafür gebohrte Löcher im Türblatt mit Hilfe eines Verspannelements am Türblatt befestigt wird.

Die US 3,107,113 betrifft einen Türbeschlag, der mithilfe von zwei Befestigungsschrauben ober- und unterhalb des Türdrückers zu montieren ist.

Die WO 03/080963 und US 4,731,418 betreffen ebenfalls Türbeschläge, die mit zwei symmetrisch anzubringenden Schrauben an Türblatt befestigt werden.

Auch die WO 2005/103420 betrifft einen Türbeschlag, der an der Ober- und Unterseite mithilfe von zwei Befestigungselementen am Türblatt befestigt wird, während ein Schließzylinder an der dafür vorgesehenen Stelle angebracht wird.

Die US 5 695 227 A betrifft einen Türbeschlag gemäß der Präambel des Anspruchs 1.

Nachteile einer solchen Montage bestehen darin, dass zusätzliche Bohrungen in die Türe eingebracht werden müssen, dass deren Durchmesser und Anbringungsort bei verschiedenen Beschlagsmodellen variiert, und dass die Position/Ausrichtung und die Größe der zu bohrenden Löcher bei einer eingebauten Tür nicht sehr exakt gebohrt werden kann. Häufig werden die Löcher etwas größer als notwendig gebohrt, um die Bohrungenauigkeit auszugleichen und eine Montage des Türbeschlags zu gewährleisten. Die hat jedoch zur Folge, dass sich die Position der Türschilder im Laufe der Zeit leicht verändert kann. Weiterhin birgt diese Befestigungsmethode die Gefahr, dass sich die Verschraubung über die Jahre lockert. Zudem ist es oft nicht möglich bzw. erlaubt (beispielsweise bei Brandschutztüren) Löcher im Türblatt an einer gewünschten Stelle zu bohren.

Es ist daher eine Aufgabe der vorliegenden Erfindung die oben genannten Nachteile des Standes der Technik zu überwinden und einen verbesserten und insbesondere einfach zu montierenden elektronischen Türbeschlag bereitzustellen.

Die Aufgabe der vorliegenden Erfindung wird durch die unabhängigen Patentansprüche bzw. die unten diskutierten Aspekte gelöst. Die abhängigen Ansprüche beschreiben weitere bevorzugte Ausführungsformen und Abwandlungen der Erfindung.

### ZUSAMMENFASSUNG DER ERFINDUNG

Die Erfindung betrifft einen Beschlag, insbesondere einen digitalen Türbeschlag mit elektronischer Zutrittskontrolle, der für eine rechts und/oder links anschlagende Tür geeignet ist. Insbesondere betrifft die vorliegende Erfindung einen Türbeschlag mit zwei Beschlagsblechen (im Folgenden werden die Begriffe Beschlagsblech, Beschlagsschild und Türschild synonym verwendet) und mindestens einem Verspannelement, um die beiden Türschilde gegen ein Türblatt und/oder gegeneinander auf Zug zu verspannen und/oder zueinander biegesteif zu fixieren, wobei das Verspannelement in einer bereits vorhanden für den Schließzylinder vorgesehenen Einbauöffnung des Türblatts / Einsteckschlosses liegt. Üblicherweise weist ein Türblatt mindestens zwei Öffnungen auf; eine obere Öffnung zur Aufnahme eines Drückerstiftes und eine untere Öffnung zur Aufnahme eines Schließzylinders, beispielsweise eines Profilzylinder (PZ-Zylinder). Zudem ist üblicherweise ein Schlosskasten (Einsteckschloss) in ein Türblatt einsetzbar, wobei der Schlosskasten ebenfalls mindestens zwei Öffnung aufweist, die den beiden Öffnung im Türblatt entsprechen und mit diesen ausgerichtet sind.

Vorzugsweise werden die beiden Türschilde mit genau einem Verspannelement gegen die Türblätter bzw. gegeneinander verspannt, d.h. es reicht genau eine Öffnung im Türblatt aus, um den erfindungsgemäßen Beschlag zu befestigen. Zusätzlich zu diesem einen Verspannelement wir noch der Drückerstift montiert, um die Falle und ggf. zusätzlich oder alternativ den Riegel des Schlosskastens zu bedienen.

Beim Drücken der Türgriffe entstehen Kräfte die über die erfindungsgemäßen Beschlagsbleche und das erfindungsgemäße Verspannelement und / oder den Drückerstift aufgenommen werden, bzw. auf die gegenüberliegende Seite des Türblattes transportiert werden und möglichst so über die Türschilde auf das Türblatt verteilt werden, dass ein Verdrehen der Türschilder vermieden wird.

Gemäß einer bevorzugten Ausführungsform wird das Verspannelement an einem Türschild, vorzugsweise an beiden Türschildern an einer Befestigungsposition angebracht bzw. befestigt, um den erfindungsgemäßen Beschlag zu montieren. Die Befestigungsposition an dem Türschild ist auf die Abmessungen des Schlosskastens angepasst. Im Folgenden beziehen sich die Richtungsangaben oben und unten auf korrekt montierte Türschilde wie sie häufig Deutschland verwendet werden. So ist beispielsweise bei einem derartigen Beschlag der Drückerstift in einem oberen Teil des Türschildes angeordnet und die Position an der normalerweise ein Schließzylinder durchgeführt wird unten am Türschild angeordnet. In anderen Ländern (beispielsweise in USA) kann diese Anordnung auch umgekehrt sein, d.h., der Drückerstift ist unten und der Schließzylinder ist oben. Ein Fachmann wird erkennen, dass sie folgenden Richtungsangaben für entsprechende Beschläge aus anderen Ländern entsprechend anzupassen sind. Zudem kann zwischen dem Drückerstift bzw. zwischen einer im Türbeschlag vorgesehenen Aufnahme/Öffnung für einen Drückerstift und der Position an der normalerweise ein Schließzylinder durchgeführt wird eine geometrische Verbindungslinien (Achse) gezogen werden, wobei die Befestigungsposition des Verspannelements erfindungsgemäß auf dieser Verbindungslinie/Achse liegt, um ein Verdrehen während des Gebrauchs des Türbeschlags zu vermeiden. Diese Achse liegt erfindungsgemäß bei korrekter Montage des Türbeschlags parallel zu der Gravitationskraft. Die Befestigungsposition liegt auf der Achse, insbesondere zwischen der Oberkante des Drückerstifts und der Unterkante des Schließzylinders, wenn der Türbeschlag an einem Türblatt montiert ist.

Mit anderen Worten, erfindungsgemäß kann ein einzelnes Verspannelement bzw. mehrere Verspannelemente in eine bzw. mehrere vorhandene Öffnung(en) im Türblatt, die zwischen der Öffnung für den Drückerstift und der Öffnung für den PZ-, Oval- oder Rundzylinder liegen, eingesetzt werden. Zusätzlich kann auch eine Öffnung zwischen der Öffnung für den Drückerstift und der Öffnung für den PZ-, Oval- oder Rundzylinder erzeugt werden, die dann für die Aufnahme des Verspannelementes verwendet wird. Selbst bei einem nachträglichen Austausch des erfindungsgemäßen Beschlags durch einen handelsüblichen Kurzbeschlag würde die erzeugte Öffnung von den Blechen des Kurzbeschlags verdeckt werden, d.h., die zusätzliche Öffnung wäre von Außen nicht sichtbar. Gemäß einer bevorzugten Ausführungsform befindet sich die Öffnung zur Montage des erfindungsgemäßen Türbeschlags auf der Verbindungslinien Drückerstiftöffnung - Schließzylinderöffnung, vorzugsweise zwischen der Unterkante der Drückerstiftöffnung und der Unterkante der Schließzylinderöffnung, wobei auch die Schließzylinderöffnung diese Voraussetzung erfüllt. Ein Fachmann wird erkennen, dass diese Richtungsangaben für ein entsprechendes US System, bei dem der Drückerstift unterhalb des Schließzylinders liegt entsprechend angepasst werden sollten..

Ein besonderer Vorteil der vorliegenden Erfindung liegt darin, dass das Verspannelement bzw. die Verspannelemente in der Öffnung, die für den Schließzylinder vorgesehen ist, liegt. Im Folgenden wird nur eine der möglichen Verspannanordnungen näher beschrieben.

Erfindungsgemäß erfolgt die Befestigung des Türbeschlags vorzugsweise im Wesentlichen ohne zusätzliche Bohrungen und entsprechender Schrauben im Türblatt, d.h., nur mit Hilfe des mindestens einen Verspannelements. Da das Verspannelement innerhalb einer bereits vorhandenen Öffnung im Türblatt angeordnet wird, ist ein Bohren zusätzlicher Befestigungslöcher im Türblatt nicht notwendig. D.h. die beiden Türschilde werden im Wesentlichen nur durch das mindestens eine Verspannelement auf Zug gegeneinander bzw. gegen das Türblatt verspannt; zusätzliche Verschraubungen zwischen Türschild und Türblatt können vorzugsweise vermieden werden.

Dies hat den entscheidenden Vorteil, dass eine ungenaue Montage aufgrund von unzureichender Bohrgenauigkeit vermieden werden kann. Zudem hat der erfindungsgemäße Türbeschlag den entscheidenden Vorteil, dass er auch für Brandschutztüren geeignet ist, in denen ein Bohren von Löchern nur bedingt möglich bzw. erlaubt ist.

Vorzugsweise ist ein Türschild als Kastenprofil ausgebildet. Ein Kastenprofil hat den Vorteil, dass das Türschild torsions- bzw. biegesteifer wird.

Vorzugsweise ist die Verspannanordung möglichst torsionssteif und spielfrei ausgeführt, um eine definierte Lage der Türschilde zueinander zu gewährleisten und einseitig eingeführte Momemte von der jeweils anderen Seite mit abstützen zu lassen,

In einer weiteren Ausführungsform kann der Drückerstift Teile der Momente zur jeweils anderen Seite übertragen. Hierzu ist dessen Lagerung in vorzugsweise einem der beiden Türschilde gegenüber externen Momenten (Kräften) um die Hochachse des Beschlages mit geringem Spiel und maximaler Steifigkeit ausgeführt. Die dadurch erreichte im Wesentlichen exakte und spielfreie Ausrichtung des Drückerstiftes bewirkt zusammen mit der Verspannanordnung eine definiert parallele Lage der Türschilde zueinander.

Mit anderen Worten, ein wesentlicher Aspekt der vorliegenden Erfindung liegt in der Bereitstellung eines Türbeschlags bei dem die Türschilde parallel zueinander ausgerichtet sind und bleiben, selbst wenn externe Kräfte auf den Drücker wirken.

Da die Zutrittskontrolle vorzugsweise nicht über handelsübliche Schließzylinder erfolgt, sondern elektronisch durch Ein- und Auskuppeln von mindestens einem der Drücker, kann die Befestigung des erfindungsgemäßen Türbeschlags vorzugsweise über die für den Schließzylinder vorgesehene Stelle des Türblattes erfolgen.

Der erfindungsgemäße Türbeschlag erfüllt vorzugsweise die Anforderungen des Einsatzes im Hospitality- und Seniorenwohnheimsbereich. Der erfindungsgemäße Türbeschlag kommuniziert vorzugsweise mittels digitalem Schließ- und Zutrittskontrollsystem berührungslos mit Identifikationsmedien und steuert den Zutritt und kann zusätzlich oder alternativ auch direktvernetzt online betrieben werden

Weiterhin ist es vorteilhaft wenn der Außendrücker mit dem Innendrücker nicht über einen handelüblichen Drückerstift verbunden wird. Vorzugsweise wird eine Verbindung zwischen dem Innendrücker und dem Außendrücker mit einem dünneren Drückerstift verbunden. Gemäß einer weiteren Ausführungsform kann der Drückerstift mit Spiel in dem/den Drücker(n) gelagert werden, sodass die am Drücker angreifenden (Hebel)-Momente um die Hoch- bzw. Querachse des Türschilds nicht direkt über den Drückerstift auf den Drücker der gegenüberliegenden Seite des Türblatts übertragen werden. Zusätzlich oder alternativ kann der Drückerstift auch mit einem Gelenk, vorzugweise einem Kardangelenk ausgestattet sein, wodurch die Rotationsbewegung des Drückers zum Betätigen der Falle über den Drückerstift zum Drücker auf der anderen Türseite übertragen wird. Andere Kräfte, beispielsweise Hebelkräfte um die Hochachse bzw. Querachse des Türschildes, die zu einer Verschiebung des/der Türschild(e) führen könnten, werden jedoch nicht oder nur stark vermindert zur gegenüberliegenden Türseite übertragen. Anders ausgedrückt, es wird eine Verbindung zwischen Drückerstift und Drücker bereitgestellt, welche zur Übertragung eines Betätigungsmoments erforderlich ist (Drehen des Drückerstiftes um dessen Längsachse zum Betätigen der Falle), jedoch vorzugsweise gegenüber Momenten um die Hoch- und Querachse des Türschildes mit einem ausreichenden Kippspiel ausgeführt.

Vorzugsweise ist das Verspannelement torsionssteif gestaltet. Mit dieser Abstimmung wird erreicht, dass einseitig am Drücker um die Vertikal- und/oder Horizontalachse des Beschlags eingeleitete mechanische Momente über das torsions- bzw. biegesteife Verspannelement auf das jeweils gegenüberliegende Türschild übertragen werden, so dass derartige Momente von beiden Türschilden aufgenommen werden können und eine unerwünschte Abstützung über den Drückerstift unterbunden wird.

Vorzugsweise ist mindestens ein Türschild fest mit dem Verspannelement verbunden, beispielsweise fest verschraubt oder verschweißt. Gemäß dieser Ausführungsform kann ein Türschild zusammen mit dem Verspannelement von einer Seite an die Tür angebracht werden, wobei das Verspannelement durch die Einbauöffnung im Türblatt geführt wird, die für einen Schließzylinder vorgesehen ist. Das zweite Türschild kann danach mit dem Verspannelement das in der PZ-Öffnung liegt verbunden werden, beispielsweise verschraubt werden. D.h. das zweite Türschild kann über eine andere Verbindungsart als das erste Türschild mit dem Verspannelement verbunden werden.

Gemäß einer weiteren Ausführungsform können beide Türschilde lösbar mit dem Verspannelement verbunden werden, d.h. erst bei oder kurz vor der Montage erfolgt die Verbindung der Türschilde mit dem Verspannelement. Zudem können beide Türschilde über dieselbe oder eine unterschiedliche Verbindungsart mit dem Verspannelement verbunden sein. Vorzugsweise werden gleichzeitig oder anschließend die beiden Türschilde gegeneinander bzw. gegen das Türblatt verspannt.

Vorzugsweise weist mindestens ein Türschild ein Langloch auf, wobei das Verspannelement derart mechanisch in Eingriff mit dem Langloch steht, dass ein Verspannen der Türschilde gegeneinander möglich ist. So kann beispielsweise das Verspannelement das Langloch hintergreifen und für Justagezwecke entlang des Langlochs verschiebbar sein. Eine derartige Verbindung hat beispielsweise den Vorteil, dass die Position der Verbindung zwischen Verspannelement und dem mindestens einen Türschild in vertikaler und/oder horizontaler Richtung und/oder drehbar veränderbar ist, so dass beispielsweise der Abstand zwischen Verspannelement und Drückerachse in Abhängigkeit vom Stichmaß eines im Türblatt montierten Schlosses einstellbar ist.

Weiter bevorzugt weist das Verspannelement mindestens zwei Teile auf (im Folgenden auch als Spannelementkomponenten bezeichnet), wobei ein erstes Teil mit einem ersten Türschild verbunden bzw. verbindbar ist und vorzugsweise das zweite Teil mit dem zweiten Türschild verbunden bzw. verbindbar ist. Vorzugsweise sind die beiden Teile relativ zueinander zum Verspannen verschiebbar; so können die beiden Teile beispielsweise durch das Verspannen formschlüssig zueinander liegen. Vorzugsweise sind beide Teile gegeneinander verschiebbar, sodass das Ausmaß bzw. die Länge des Verspannelements zwischen den Türschilden veränderbar ist, um den Beschlag an verschiedene Türblattdicken anzupassen und/oder die beiden Türschilde gegeneinander zu verspannen.

Vorzugsweise sind die beiden Teile des Verspannelements gegeneinander verschraubbar und vorzugsweise koaxial um eine Achse zueinander angeordnet. Beispielsweise kann ein innerer Teil des Verspannelementes ein Außengewinde aufweisen und das andere Teil ein entsprechendes Innengewinde aufweisen. Beispielsweise können die beiden Teile des Verspannelements mit mindestens einer Schaube gegeneinander verschiebbar und/oder verspannbar sein, wobei vorzugsweise die beiden Teile und die Schraube koaxial um eine Achse zueinander ausgerichtet sind.

Gemäß einer weiter bevorzugten Ausführungsform weist der erfindungsgemäße Türbeschlag eine Blende über den Türschilden auf, wodurch die Verbindung zwischen dem Verspannelement und dem Türschild von außen nicht sichtbar ist.

Gemäß einer weiter bevorzugten Ausführungsform weist mindestens ein Beschlagblech an der zum Türblatt gerichteten Seite mindestens eines und vorzugsweise zwei oder mehrere erhabene Auflageflächen oberhalb oder unterhalb bzw. oberhalb und unterhalb des Verspannelements auf, über welche die vertikalen Abstände der Stützkrafteinleitungen zum Verspannelement definiert wird. Vorzugsweise sind die Auflageflächen so gestaltet, dass ein Reibschluss zwischen Türblatt und Auflageflächen zustande kommt. Die erhabenen Auflageflächen am Türschild sind vorzugsweise elastisch an den Türschilden angebunden oder bestehen vorzugsweise aus einem elastischem Werkstoff, so dass diese sich beim Aufbringen der Verspannkraft so verschieben bzw. verformen, dass deren Erhabenheit zu der dem Türblatt zugewandten Seite ganz oder teilweise verschwindet.

Gemäß einer weiter bevorzugten Ausführungsform weist mindestens ein Türschild mindestens eines, vorzugsweise zwei Elastomere an der zur Türblatt gerichteten Seite auf, das/die beim Verspannen der Türschilde gegeneinander zwischen dem Türblatt und dem Türschild liegt/liegen.

Der erfindungsgemäße Türbeschlag ist vorzugsweise an allen gängigen Türen montierbar, die eine Öffnung für einen Schließzylinder aufweisen. Vorzugsweise erfüllt der erfindungsgemäße Türbeschlag die Normen DIN 18255 bzw. DIN EN 1906.

Um einen sicheren Sitz des Verspannelementes innerhalb des Türblatts zu gewährleisten kann das Verspannelement im Wesentlichen formschlüssig innerhalb der für den Schließzylinder vorgesehenen Lochung (auch als Schließzylinder-Lochung oder Profilzylinder(PZ)-Lochung bezeichnet) eines im Türblatt eingebauten Einsteckschlosses/Schlosskastens liegen.

Die vorliegende Erfindung betrifft neben dem erfindungsgemäßen Türbeschlag auch ein erfindungsgemäßes Verfahren zum Befestigen eines Türbeschlags, insbesondere eines Türbeschlags nach einem der vorhergehenden Aspekte mit den Schritten: Anordnen eines ersten Türschilds vorzugsweise samt zugehöriger - zunächst noch vertikal verschiebbarer - (erster) Spannelementkomponente an eine ersten Seite des Türblatts, wobei die (erste) Spannelementkomponente in die für einen Schließzylinder vorgesehene Öffnung des Türblattes zu liegen kommt; Anordnen eines zweiten Türschilds samt zugehöriger - zunächst noch vertikal verschiebbarer - (zweiter) Spannelementkomponente an die gegenüberliegende zweite Seite des Türblatts, wobei die (zweite) Spannelementkomponente ebenfalls in die für einen Schließzylinder vorgesehene Öffnung auf der gegenüberliegenden Seite des Türblattes zu liegen kommt; Justierung und Fixierung der vertikalen Verschiebbarkeit der beiden Spannelementkomponenten bezüglich der jeweils zugehörigen Türschilde, so dass es zu einer formschlüssigen Verbindung der beiden Spannelementkomponenten kommt, Gewährleisten einer mechanischen Verbindung zwischen dem ersten Türschild und dem zweiten Türschild derart, dass ein Verspannen des ersten und zweiten Türschildes gegeneinander und/oder gegen das Türblatt möglich ist, wobei eine Spannkraft dadurch erzeugt wird, indem das Ausmaß bzw. die Länge des innerhalb des Türblatts liegenden - aus den beiden Verspannelementkomponenten gebildeten - Verspannelementes gegebenenfalls verkürzt wird.

### KURZE BESCHREIBUNG DER ZEICHNUNGEN

Im Folgenden werden bevorzugte Ausführungsformen der vorliegenden Erfindung unter Bezugnahme auf die Figuren ausführlich beschrieben. Es zeigen:
- Fig. 1: eine seitliche Schnittansicht eines erfindungsgemäßen Türbeschlags;
- Fig. 2: ebenfalls eine seitliche Schnittansicht einer weiteren bevorzugten Ausführungsform eines erfindungsgemäßen Türbeschlags;
- Fig. 3: eine perspektivische Ansicht einer erfindungsgemäßen Beschlagsgarnitur; und
- Fig.4a,b: handelsübliche Türdrücker mit dargestellten Kräften, die während einer Betätigung auftreten.

### DETALLIERTE BESCHREIBUNG BEVORZUGTER AUSFÜHRUNGSFORMEN

In Figur 1 ist das Türblatt einer Tür mit der Ziffer 100 bezeichnet. Ein Schlosskasten der in das Innere des Türblattes 100 in bekannter Weise von der Schmalseite des Türblattes her einsetzbar ist, ist aus Gründen der Übersichtlichkeit nicht dargestellt.

In dem Bereich in dem der Schlosskastens eingebaut ist, sind von außen her am Türblatt 100 die Türschilde 1 beidseitig montiert, die drehbare Türgriffe 31 aufnehmen bzw. lagern, wobei die Türgriffe 31 wiederum über die Drückerstange 30 drehschlüssig miteinander verbunden sind. Gemäß einer bevorzugten Ausführungsform ist die Türinnenseite stets mit dem Drückerstift gekoppelt, d.h., von der Türinnenseite kann die Falle und/oder der Riegel durch Betätigen des Drückers betätigt werden. Der Drücker der Türaußenseite koppelt jedoch vorzugsweise erst nach einer erfolgreichen Authentifizierung eines berechtigten Benutzers, d.h., bei nicht erfolgreicher Authentifizierung dreht der Außendrücker leer, wohingegen nach erfolgreicher Authentifizierung der Außendrücker mittels eines nicht näher beschriebenen Kopplungsmechanismus mit dem Drückerstift gekoppelt wird. Gemäß einer anderen Ausführungsform kann auch eine Authentifizierung sowohl für die Türinnenseite als auch die Türaußenseite vorgesehen sein.

Die Türschilde 1 werden von einer Blende (nicht dargestellt) mit entsprechenden Durchbrüchen überdeckt. Insbesondere weist das Türschild 1 eine Führung zum Führen bzw. drehbaren Lagern der Türgriffe 31 auf.

Die Türschilde 1 sind entweder flach oder sind im Querschnitt profiliert, beispielsweise U-förmig profiliert, wodurch die Festigkeit der Türschilde ggf. erhöht werden kann. Um eine zusätzliche Festigkeit, insbesondere Torsions- bzw. Verwindungssteifigkeit und/oder Biegesteifigkeit zu erreichen, kann das erfindungsgemäße Türschild auch ein Kastenelement 11 aufweisen bzw. als Kasten ausgeführt sein (siehe Fig. 3). Beispielsweise wird an ein U-förmig profiliertes Türschild eine Abdeckung 11 fest angebracht, vorzugsweise angeschweißt (siehe Fig. 1-3). Es ist jedoch bevorzugt, dass eine flache Anlageseite der Türschilde gegeneinander und gegen die Tür bzw. gegen das Türblatt 100 gerichtet sind. Ein besonders biegesteifes Türschild ist vorteilhaft, da durch die Kombination von biegesteifen Türschilden 1 mit dem biegesteifen Verspannelement 2, Kräfte über die Türschildsblech 1 und das Verspannelement 2 auf die gegenüberliegende Seite der Tür verteilt werden können, wodurch ein Verschieben bzw. Lösen bzw. Verkippen der Türschilde aufgrund einer fehlenden Schraube oberhalb des Drückers 31 vermieden werden. Vorzugsweise wird der Beschlag aus einem steifen Kasten-Profil gebildet, der ein U-Profil (Türschild) 1 und eine Abdeckung 11 aufweist, wobei die flache Seite des U-Profils 1 gegen das Türblatt drückt. Vorzugsweise werden die Türdrücker 31 über ein Lager 3 am Türschild und/oder an der Abdeckung möglichst spielfrei gelagert.

Gemäß der in Fig. 1 dargestellten Ausführungsform sind an der zum Türblatt 100 gerichteten Seite des Türschildes 1 erhabene Auflageflächen 4 ausgebildet (in der Zeichnung überdimensioniert dargestellt). In der dargestellten Ausführungsform handelt es sich um Elastomere oder dergleichen, die zusammenpressbar sind, d.h. bei der Montage der Türschilde werden die Elastomere 4 zusammengedrückt. Hierdurch wird ein Verschieben der Türschilde relativ zum Türblatt auch dann verhindert, wenn bei Dauerbetrieb der Tür externe Kräfte an den Türdrückern wirken. Mit anderen Worten, externe auf die Türdrücker gerichtete Kräfte werden durch die Elastomere 4 gleichmäßig vom Türdrücker über das Türschild zum Türblatt übertragen und verteilt. Insbesondere werden auch Kräfte, die an der Außenseite wirken, über das biegesteife Verspannelement 2 auf das Türschild der Türinnenseite abgeleitet und umgekehrt.

Die beiden Türschilde 1 werden mittels Verspannelement 2 gegeneinander und gegen das Türblatt gepresst bzw. verspannt, wobei sich das Verspannelement in der Öffnung 200 im Türblatt (und optional in der Öffnung im Schlosskasten) befindet, die für die Montage eines Schließzylinders vorgesehen ist. Das Verspannelement 2 besteht in der in Fig. 1 dargestellten Ausführungsform mindestens aus zwei Teilen, wobei ein erstes Teil mit dem Türschild der Türinnenseite verbunden ist und das zweite Teil im montierten Zustand mit dem Türschild der Türaußenseite verbunden ist. Die Verbindung zwischen dem Verspannelement 2 und den Türschilden ist nicht auf eine bestimmte Montagetechnik beschränkt. Denkbar sind beispielsweise eine Schweißverbindung, Schraubverbindungen und/oder Verbindungen die ein Verspannen ermöglichen, z.B. eine Führungsschiene in dem Türschild und Zapfen, die die Führungsschiene hintergreifen. Beispielsweise kann eine Führungsschiene in einem Türschild besonders vorteilhaft sein, um eine Justage bzw. Feinjustage der Distanz "d" zu ermöglichen, d.h. der Distanz zwischen Drückerstift 30 und PZ-Öffnung 200 (Tür-Stichmaß). Zudem kann es vorteilhaft sein, wenn eine Verschiebung in horizontaler Richtung und/oder ein Verdrehen der beiden Türschilde möglich ist.

In der in Fig. 1 dargestellten Ausführungsform sind die beiden Teile des Verspannelements zylinderförmig um eine gemeinsame Achse A ausgerichtet, wobei das linke Verspannteil 21 innerhalb des äußeren Verspannteils 22 angeordnet ist. Das Ausmaß bzw. die Distanz "a" des Verspannelements 2 wird zum Verspannen der Türschilde gegeneinander verkürzt. Dies erfolgt in der dargestellten Ausführungsform durch Einschrauben der Schraube 23 in das Innengewinde des linken Verspannteils 21.

Figur 2 zeigt eine weiter bevorzugte und einfachere Ausführungsform des erfindungsgemäßen Türbeschlags. Die Ausführungsform der Fig. 2 unterscheidet sich von der in Fig. 1 dargestellten Ausführungsform lediglich in dem Verspannelement 2. Insbesondere besteht bei dieser Ausführungsform das Verspannelement 2 nicht aus mehreren Komponenten, sondern lediglich aus einer einfachen Vorrichtung, die durch Verkürzen des Abstandes a zwischen den beiden Türschilden eine Spannkraft erzeugt, vorzugsweise durch einfache Verschraubung oder Verrastung.

Figur 3 zeigt in einer perspektivischen Ansicht eine Ausführungsform ähnlich zur Fig. 1. Insbesondere sind die beiden Türschilde der dargestellten Beschlagsgarnitur als kastenförmige Beschläge ausgeführt, wodurch ein sehr hohes Maß an Torsionssteifigkeit erreicht wird. Ein Drückerstift, sowie Blenden zur Abdeckung der Beschläge sind nicht dargestellt.

Da zur Befestigung des Beschlages an der Tür auf zusätzliche eingebrachte Bohrungen verzichtet wird, die die Bewegung des Beschlages zur Tür beim Ziehen am Drücker auf ein Minimum begrenzt werden sollen, ist es notwendig die Übertragung der Zugkraft Fz über eine spielfreie Lagerung des Drückers im Türschild, und im Weiteren durch die torsions- und biegesteife Ausführung dieses Türschildes (1) auf das Verspannelement (2) zu übertragen. Weiterhin ist ein Drückerstift (30) in den Drückern (31) so gelagert, dass Drehmomente im Wesentlichen spielfrei übertragen werden können, aber in mindestens einer anderen Richtung mehr Bewegungsfreiheit hat, als an Bewegung aufgrund des Lagerspiels des Drückers (31) im Türschild (1) und eine kraftbedingte Verformung des Türschildes (1) auftreten kann.

Die Erfindung umfasst ebenfalls die genauen oder exakten Ausdrücke, Merkmale, numerischen Werte oder Bereiche usw., wenn vorstehend oder nachfolgend diese Ausdrücke, Merkmale, numerischen Werte oder Bereiche im Zusammenhang mit Ausdrücken wie z.B. "etwa, ca., um, im Wesentlichen, im Allgemeinen, zumindest, mindestens" usw. genannt wurden (also "etwa 3" soll ebenfalls "3" oder "im Wesentlichen radial" soll auch "radial" umfassen). Der Ausdruck "bzw." bedeutet überdies "und/oder".

## Patentansprüche

1. Türbeschlag (42), insbesondere mit integrierter elektronischer Zutrittskontrollsteuerung und
zwei Türschilden (1), wobei mindestens ein Türschild eine Aufnahme für einen Drückerstift und/oder einen Drückerstift aufweist, und
einem oder mehreren Verspannelementen (2), um die beiden Türschilde (1) gegeneinander auf Zug zu verspannen,
wobei das eine Verspannelement (2) bei einem an einem Türblatt montierten Türbeschlag in der für den Schließzylinder vorgesehenen Einbauöffnung (200) des Türblatts bzw. Einsteckschlosses liegt,
**dadurch gekennzeichnet, dass** sich das eine oder die mehreren Verspannelemente (2) bei Montage des Türbeschlags an einem Türblatt an Positionen befinden, die auf einer Linie zwischen dem Drückerstift und einer für einen Schließzylinder vorgesehenen Öffnung (200) liegen.

2. Türbeschlag nach Anspruch 1, wobei die Türschilde (1) eine drehbare aber um die Hochachse des Beschlages im Wesentlichen spielfreie Lagerung des Drückerstiftes (30) aufweisen, mit dem Ziel, die Türschilde möglichst parallel zueinander auszurichten.

3. Türbeschlag nach Anspruch 1 oder 2, wobei die beiden Türschilde (1) im Wesentlichen nur durch genau ein Verspannelement (2) auf Zug gegeneinander verspannt werden.

4. Türbeschlag nach Anspruch 3, wobei mindestens ein Türschild (1) fest mit dem Verspannelement (2) verbunden ist, beispielsweise verschraubt oder verschweißt.

5. Türbeschlag nach Anspruch 3 oder 4, wobei die Position der Verbindung zwischen Verspannelement (2) und den Türschilden (1) in vertikaler Richtung veränderbar ist, so dass der Abstand (d) zwischen Verspannelement (2) und Drückerachse (30) in Abhängigkeit vom Stichmaß eines im Türblatt montierten Schlosses einstellbar ist.

6. Türbeschlag nach einem der Ansprüche 3 bis 5, wobei das Verspannelement (2) eine biegesteife und im Wesentlichen spielfreie Verbindung zwischen den Türschilden herstellt, so dass in ein Türschild eingeleitete Momente auf das jeweils gegenüberliegende Türschild (1) übertragen werden.

7. Türbeschlag nach einem der Ansprüche 3 bis 6, wobei das Verspannelement (2) mindestens zwei Teile aufweist, wobei ein erstes Teil (21) mit einem ersten Türschild (1) verbindbar ist und vorzugsweise das zweite Teil (22) mit dem zweiten Türschild (1) verbindbar ist, und wobei die beiden Teile (21, 22) gegeneinander verschiebbar sind, sodass das Ausmaß (a) des Verspannelements (2) zwischen den Türschilden (1) verkürzbar ist, um den Beschlag an verschiedene Türblattdicken anzupassen und/oder die beiden Türschilde (1) gegeneinander zu verspannen.

8. Türbeschlag nach Anspruch 7, wobei die beiden Teile (21, 22) des Verspannelements (2) gegeneinander verschraubbar sind und vorzugsweise koaxial um eine Achse (A) zueinander angeordnet sind.

9. Türbeschlag nach Anspruch 7 oder 8, wobei die beiden Teile (21, 22) des Verspannelements (2) mit mindestens einer Schaube (23) gegeneinander verschiebbar/verspannbar sind, wobei vorzugsweise die beiden Teile (21, 22) und die Schraube (23) koaxial um eine Achse (A) zueinander ausgerichtet sind.

10. Türbeschlag nach einem der vorhergehenden Ansprüche, wobei mindestens ein Türschild (1) an der zum Türblatt (100). gerichteten Seite mindestens eine und vorzugsweise zwei erhabene Auflageflächen (4) oberhalb oder unterhalb bzw. oberhalb und unterhalb des Verspannelements (2) aufweist, über welche die vertikalen Abstände der Stützkrafteinleitungen zum Verspannelement definiert werden, wobei die Auflageflächen (4) vorzugsweise so gestaltet sind, dass ein Reibschluss zwischen Türblatt (100) und Auflageflächen (4) zustande kommt.

11. Türbeschlag nach Anspruch 10, wobei die erhabenen Auflageflächen (4) am Türschild (1) elastisch angebunden sind oder aus einem elastischem Werkstoff bestehen, so dass diese sich beim Aufbringen der Verspannkraft so verschieben bzw. verformen, dass deren Erhabenheit zu der dem Türblatt (100) zugewandten Seite ganz oder teilweise verschwindet.

12. Türbeschlag nach einem der vorhergehenden Ansprüche, wobei der Türbeschlag die DIN 18255 bzw. DIN EN 1906 erfüllt.

13. Türbeschlag nach einem der Ansprüche 3 bis 12, wobei das Verspannelement (2) im Wesentlichen formschlüssig innerhalb der PZ-Lochung eines im Türblatt (100) eingebauten Einsteckschlosses/Schlosskastens liegt.

14. Verfahren zum Befestigen eines Türbeschlags nach einem der vorhergehenden Ansprüche mit den Schritten:
(i) Einführen eines Verspannelements (2) in eine für den
Schließzylinder vorgesehenen Einbauöffnung eines Türblatts;
(ii) Anordnen eines ersten Türschilds (1) an eine Seite des Türblatts;
(iii) Anordnen eines zweiten Türschilds (1) an die gegenüberliegende Seite des Türblatts und
(iv) Verspannen des ersten und zweiten Türschildes gegeneinander und/oder gegen das Türblatt.

## Claims

1. A door fitting (42) particularly having an integrated electronic access control unit and
two door plates (1), wherein at least one door plate comprises a receipt for a latch pin and/or a latch pin; and
one or multiple biasing element(s) (2) for biasing the two door plates (1) against each other under tension;
wherein the one biasing element (2) lies in the insertion opening (200) of the door leaf or the mortise lock provided for the locking cylinder, when the door fitting is fixed to a door leaf,
**characterized in that**, when fixing the door fitting to a door leaf, the one or multiple biasing elements (2) are in positions lying within a line between the latch pin and an opening (200) provided for a locking cylinder.

2. The door fitting according to claim 1, wherein the door plates (1) comprise a bearing of the latch pin (30), being rotatable but having substantially no play around the vertical axis of the fitting, in order to preferably adjust the door plates in parallel.

3. The door fitting according to claim 1 or 2, wherein the two door plates (1) are biased against each other under tension by substantially exactly one biasing element (2).

4. The door fitting according to claim 3, wherein at least one door plate (1) is fixedly attached to the biasing element (2), e.g., by screwing or welding.

5. The door fitting according to claim 3 or 4, wherein the position of the connection between the biasing element (2) and the door plates (1) is variable in the vertical direction so that the distance (d) between the biasing element (2) and the latch axis (30) is adjustable depending on the depth gauge of a lock inserted into the door leaf.

6. The door fitting according to any one of claims 3 to 5, wherein the biasing element (2) provides a connection between the door plates being rigid to bending and having substantially no play, so that torques applied to a door plate are transferred to the corresponding opposite door plate (1).

7. The door fitting according to any one of claims 3 to 6, wherein the biasing element (2) comprises at least two components, wherein a first component (21) can be connected to a first door plate (1) and preferably the second component (22) can be connected to the second door plate (1), and wherein the two components (21, 22) are displaceable relative to each other, so that the extent (a) of the biasing element (2) between the door plates (1) can be shortened in order to adjust the fitting to various thicknesses of door leafs and/or to bias the door plates (1) against each other.

8. The door fitting according to claim 7, wherein the two components (21, 22) of the biasing element (2) can be screwed to each other and are preferably arranged coaxially to each other around an axis (A).

9. The door fitting according to claim 7 or 8, wherein the two components (21, 22) of the biasing element (2) can be displaced/biased against each other by means of at least one screw (23), wherein preferably the two components (21, 22) and the screw (23) are arranged coaxially to each other around an axis (A).

10. The door fitting according to any one of the preceding claims, wherein at least one door plate (1) comprises at least one, and preferably two, elevated contact surface(s) (4) either above or below or above and below the biasing element (2) at the surface facing the door leaf (100), the elevated contact surface(s) (4) defining the vertical distances from the application of the supporting forces to the biasing element, wherein the contact surfaces (4) are preferably configured in such a manner that a frictional connection between the door leaf (100) and the contact surfaces (4) is achieved.

11. The door fitting according to claim 10, wherein the elevated contact surfaces (4) are elastically attached to the door plate (1) or consist of an elastic material so that, when applying the biasing force, they displace or deform in such a manner that the elevation at the surface facing the door leaf (100) diminishes entirely or partially.

12. The door fitting according to any one of the preceding claims, wherein the door fitting fulfills the German standards DIN 18255 or DIN EN 1906.

13. The door fitting according to any one of claims 3 to 12, wherein the biasing element (2) lies in a substantially form-fit manner within the PZ-opening of a mortise lock/lock case inserted into a door leaf (100).

14. A method for fixing a door fitting according to any one of the preceding claims, comprising the steps:
(i) inserting a biasing element (2) in an insertion opening of a door leaf provided for the locking cylinder;
(ii) arranging a first door plate (1) at a side of the door leaf;
(iii) arranging a second door plate (1) at the opposite side of the door leaf; and
(iv) biasing the first and second door plates against each other and/or against the door leaf.

## Revendications

1. Ferrure de porte (42), en particulier avec une commande de contrôle d'accès électronique intégrée et
deux panneaux de porte (1), dans laquelle au moins un panneau de porte présente un logement de tige de poignée et/ou une tige de poignée, et
un ou plusieurs éléments d'enserrage (2) pour enserrer en traction les deux panneaux de porte (1) l'un contre l'autre,
dans laquelle l'un élément d'enserrage (2) se situe dans le cas d'une ferrure de porte montée au niveau d'un vantail de porte dans l'ouverture de montage (200), prévue pour le cylindre de fermeture, du vantail de porte ou du verrou à encastrer,
**caractérisée en ce qu'**un ou les nombreux éléments d'enserrage (2) se trouvent lors du montage de la ferrure de porte au niveau d'un vantail de porte au niveau de positions, qui se situent sur une ligne entre la tige de poignée et une ouverture (200) prévue pour un cylindre de fermeture.

2. Ferrure de porte selon la revendication 1, dans laquelle les panneaux de porte (1) présentent un support, rotatif sensiblement sans jeu toutefois autour de l'axe vertical de la ferrure, de la tige de poignée (30) dans le but d'aligner dans la mesure du possible de manière parallèle les panneaux de porte l'un par rapport à l'autre.

3. Ferrure de porte selon la revendication 1 ou 2, dans laquelle les deux panneaux de porte (1) sont enserrés en traction l'un contre l'autre sensiblement seulement par précisément un élément d'enserrage (2).

4. Ferrure de porte selon la revendication 3, dans laquelle au moins un panneau de porte (1) est relié, par exemple est vissé ou est soudé, de manière fixe à l'élément d'enserrage (2).

5. Ferrure de porte selon la revendication 3 ou 4, dans laquelle la position de la liaison entre l'élément d'enserrage (2) et les panneaux de porte (1) peut être modifiée dans une direction verticale de telle sorte que la distance (d) entre l'élément d'enserrage (2) et l'axe de poignée (30) peut être réglée en fonction du micromètre interne d'une cote d'une serrure montée dans le vantail de porte.

6. Ferrure de porte selon l'une quelconque des revendications 3 à 5, dans laquelle l'élément d'enserrage (2) établit une liaison rigide en flexion et sensiblement sans jeu entre les panneaux de porte de sorte que des moments appliqués dans un panneau de porte sont transmis sur le panneau de porte (1) respectivement opposé.

7. Ferrure de porte selon l'une quelconque des revendications 3 à 6, dans laquelle l'élément d'enserrage (2) présente au moins deux parties, dans laquelle une première partie (21) peut être reliée à un premier panneau de porte (1) et de préférence la deuxième partie (22) peut être reliée au deuxième panneau de porte (1), et dans laquelle les deux parties (21, 22) peuvent être coulissées l'une contre l'autre de sorte que la dimension (a) de l'élément d'enserrage (2) peut être raccourcie entre les panneaux de porte (1) pour adapter la ferrure à des épaisseurs de vantail de porte différentes et/ou pour enserrer l'un contre l'autre les deux panneaux de porte (1).

8. Ferrure de porte selon la revendication 7, dans laquelle les deux parties (21, 22) de l'élément d'enserrage (2) peuvent être vissées l'une contre l'autre et sont disposées de préférence l'une par rapport à l'autre de manière coaxiale autour d'un axe (A).

9. Ferrure de porte selon la revendication 7 ou 8, dans laquelle les deux parties (21, 22) de l'élément d'enserrage (2) peuvent être coulissées/enserrées l'une contre l'autre avec au moins une vis (23), dans laquelle de préférence les deux parties (21, 22) et la vis (23) sont alignées les unes par rapport aux autres de manière coaxiale autour d'un axe (A).

10. Ferrure de porte selon l'une quelconque des revendications précédentes, dans laquelle au moins un panneau de porte (1) présente au niveau du côté dirigé vers le vantail de porte (100) au moins une et de préférence deux surfaces d'appui (4) en relief au-dessus ou en dessous ou au-dessus et en dessous de l'élément d'enserrage (2), par l'intermédiaire desquelles les distances verticales des applications de force d'appui par rapport à l'élément d'enserrage sont définies, dans laquelle les surfaces d'appui (4) sont configurées de préférence de telle sorte qu'une liaison par friction entre le vantail de porte (100) et les surfaces d'appui (4) se met en place.

11. Ferrure de porte selon la revendication 10, dans laquelle les surfaces d'appui (4) en relief sont rattachées de manière élastique au panneau de porte (1) ou consistent en un matériau élastique de sorte que celles-ci coulissent ou se déforment lors de l'application de la force d'enserrage de telle sorte que leur relief par rapport au côté tourné vers le vantail de porte (100) disparaît en totalité ou en partie.

12. Ferrure de porte selon l'une quelconque des revendications précédentes, dans laquelle la ferrure de porte remplit la norme DIN 18255 ou la norme DIN EN 1906.

13. Ferrure de porte selon l'une quelconque des revendications 3 à 12, dans laquelle l'élément d'enserrage (2) se situe sensiblement avec complémentarité de forme à l'intérieur du trou de serrure PZ d'une serrure à encastrer/d'un boîtier de serrure montée/monté dans le vantail de porte (100).

14. Procédé servant à fixer une ferrure de porte selon l'une quelconque des revendications précédentes, avec les étapes :
(i) d'introduction d'un élément d'enserrage (2) dans une ouverture de montage, prévue pour le cylindre de fermeture, d'un vantail de porte ;
(ii) de disposition d'un premier panneau de porte (1) au niveau d'un côté du vantail de porte ;
(iii) de disposition d'un deuxième panneau de porte (1) au niveau du côté opposé du vantail de porte ; et
(iv) d'enserrage du premier et du deuxième panneau de porte l'un contre l'autre et/ou contre le vantail de porte.
